# EUROPÄISCHE PATENTSCHRIFT

(11) **EP 0 998 979 B1**
(45) Veröffentlichungstag und Bekanntmachung des Hinweises auf die Patenterteilung: **11.06.2008**
(21) Anmeldenummer: 99120596.4
(22) Anmeldetag: 16.10.1999
(51) Int. Cl.: B01L 3/02, H02P 8/14

(54) **Elektronische Dosiervorrichtung**
Electronic fluid dispenser
Appareil de dosage électronique

(30) Priorität: 02.11.1998 DE 19850417
(43) Veröffentlichungstag der Anmeldung: 10.05.2000
(73) Patentinhaber: EPPENDORF AG, 22339 Hamburg (DE)
(72) Erfinder: Baumgartner, Matthias, 22393 Hamburg (DE)
(74) Vertreter: Hauck Patent- und Rechtsanwälte

(56) Entgegenhaltungen:
- JP-A- 8 223 993
- US-A- 4 671 123
- US-A- 5 343 769

## Beschreibung

Die Erfindung bezieht sich auf eine elektronische Dosiervorrichtung.

Elektronische Dosiervorrichtungen werden im Laboratorium zum Dosieren von Flüssigkeiten eingesetzt. Sie sind in verschiedenen Ausführungen bekannt. Nach dem Luftpolsterprinzip arbeitende Dosiervorrichtungen haben eine integrierte Kolben-Zylinder-Einheit, mittels der eine Luftsäule verschiebbar ist, um Probenflüssigkeit in eine Doserspitze einzusaugen und aus dieser auszustoßen. Hierbei kommt die Kolben-Zylinder-Einheit nicht in Kontakt mit der Flüssigkeit. Nur die Dosierspitze, die in der Regel aus Kunststoff besteht, wird kontaminiert und kann nach Gebrauch ausgetauscht werden.

Bei Direktverdränger-Dosiervorrichtungen wird hingegen eine Spritze direkt mit Probenflüssigkeit befüllt. Kolben und Zylinder der Spritze werden also von der Flüssigkeit kontaminiert, so daß die Spritze vor einem Wechsel der Flüssigkeit zumeist durch eine neue Spritze ersetzt oder gereinigt werden muß. Auch die Spritze besteht in der Regel aus Kunststoff.

Kolbenlose Dosiervorrichtungen können eine Dosierspitze mit einem ballonartigen Endabschnitt aufweisen, der zum Einsaugen von Flüssigkeit expandiert und zum Ausstoßen komprimiert wird. Solche Dosierspitzen sind auch schon als Austauschteil konzipiert worden.

Mikrodosiervorrichtungen können eine Mikromembranpumpe und/oder einen Freistrahldosierer haben, wobei zumindest eine dieser Komponenten mikrosystemtechnisch ausgeführt ist, insbesondere in Silizium-, Glas-, Kunststoffspritzguß- und/oder Kunststoffprägetechnik. Die Dosierung wird durch Verformung einer Wand einer Kammer erreicht, die mit Flüssigkeit befüllt ist. Der elektrische Antrieb zur Verformung der Wand kann piezoelektrisch, thermoelektrisch, elektromagnetisch, elektrostatisch, elektromechanisch, magneto-restriktiv etc. sein.

Luftpolster-, Direktverdränger-, kolbenlose und Mikrodosiervorrichtungen können ein unveränderliches oder ein veränderliches Dosiervolumen aufweisen. Eine Veränderung des Dosiervolumens wird durch Verstellen der Verdrängung der Verdrängereinrichtung erreicht, d.h. des Verschiebeweges des Kolbens oder des Verformungsgrades des ballonartigen Endabschnittes bzw. der Kammerwand.

Dispenser sind Dosiervorrichtungen, die ein aufgenommenes Flüssigkeitsvolumen repetitiv in kleinen Teilmengen abgeben können.

Außerdem gibt es Mehrkanal-Dosiervorrichtungen, die mehrere "Kanäle" aufweisen, mittels derer gleichzeitig dosiert wird.

Sämtliche Dosiervorrichtungen können insbesondere als Handgerät und/oder stationäre Geräte ausgeführt sein.

Alle vorgenannten Dosiervorrichtungen können elektronische Dosiervorrichtungen im Sinne dieser Anmeldung sein. Dabei weisen sie eine Antriebseinrichtung mit einem elektrischen Antrieb zum Antreiben einer Verdrängungseinrichtung auf, bei der es sich um die Kolben-Zylinder-Einheit oder um den ballonartigen Endabschnitt einer Dosierspitze oder um eine Kammer mit verformbarer Wand handeln kann. Der elektrische Antrieb kann insbesondere ein elektrischer Antriebsmotor, elektrischer Linearantrieb oder einer der im Zusammenhang mit den Mikrodosiervorrichtungen genannten elektrischen Antriebe sein. Zudem ist eine elektronische Steuereinrichtung für den Antrieb und eine elektrische Spannungsquelle zur Versorgung von Steuereinrichtung und Antrieb vorhanden. Elektronische Dosiervorrichtungen haben insbesondere den Vorteil der hohen Reproduzierbarkeit von Dosierungen. Insbesondere durch voreingestellte konstante Dosiergeschwindigkeiten (µl/s) können exaktere Ergebnisse erzielt werden als mit manuell angetriebenen Dosiervorrichtungen. Außerdem haben sie den Vorteil eines breiten Anwendungsgebietes, da sie sowohl einfache Pipettierfunktionen als auch Dispenserfunktionen ausfüllen können. Die elektrische Spannungsquelle kann eine Batterie, einen Akku und/oder ein Netzteil umfassen.

US 4671123 offenbart eine elecktronische Dosiervorrichtung mit einer einen elektrischen Antrieb anfweisenden Antriebeinrichtung, mindestens einer von der Antriebseinrichtung antreibbaren Verdrängungeinrichtung zum Dosieren von Flüssigkeit und einer elektrischen spannungsquelle für den electrischen Antrieb

Bei herkömmlichen elektronischen Dosiervorrichtungen ist die elektrische Spannungsquelle so dimensioniert, daß sie im Normalzustand eine ausreichende Leistung für den Antrieb bei sämtlichen Betriebslasten der Antriebseinrichtung zur Verfügung stellt. Bei einer Batterie oder einem Akku erfordert dies eine entsprechende Anzahl Zellen. Dennoch kann es mit fortschreitender Entladung und damit absinkender Speisespannung vermehrt zu Betriebsstörungen kommen. Mit absinkender Speisespannung nimmt nämlich das Drehmoment des Antriebs ab, so daß die Antriebseinrichtung die Verdrängungseinrichtung nicht mehr bei sämtlichen auftretenden Belastungen in der gewünschten Weise antreibt. Insbesondere bei Ausführung des Antriebs als Schrittmotor können Schritte verlorengehen und hierdurch Dosierfehler entstehen. Deshalb ist für einen zuverlässigen Betrieb über eine gewünschte Zeit eine aufwendige Batterie- oder Akkuversorgung mit entsprechenden Kosten, Volumen und Gewicht erforderlich. Gleiches gilt bei Ausführung der elektrischen Spannungsquelle als Netzteil.

Davon ausgehend liegt der Erfindung die Aufgabe zugrunde, eine elektronische Dosiervorrichtung zu schaffen, bei der der Aufwand für die elektrische Spannungsquelle, insbesondere deren Kosten, Platzbedarf und Gewicht, vermindert ist und der Antrieb dennoch bei sämtlichen betrieblichen Lasten mit der erforderlichen Spannung versorgt wird.

Die Aufgabe wird durch eine elektronische Dosiervorrichtung mit den Merkmalen des Anspruches 1 gelöst. Vorteilhafte Ausgestaltungen der elektronischen Dosiervorrichtung sind in den Unteransprüchen angegeben.

Die erfindungsgemäße elektronische Dosiervorrichtung hat
- eine einen elektrischen Antrieb aufweisende Antriebseinrichtung,
- mindestens eine von der Antriebseinrichtung antreibbare Verdrängungseinrichtung zum Dosieren von Flüssigkeit und
- eine elektronische Steuer- und/oder Regeleinrichtung für den Antrieb mit einem Wandler, der eine von einer elektrischen Spannungsquelle gelieferte Speisespannung in eine in der Höhe auf die jeweilige Last der Antriebseinrichtung abgestimmte Versorgungsspannung für den Antrieb umwandelt.

Erfindungsgemäß stellt also die Steuer- und/oder Regeleinrichtung dem Antrieb über einen Wandler eine auf die jeweilige Last der Antriebseinrichtung abgestimmte Versorgungsspannung zur Verfügung. So kann sie beispielsweise zu Beginn eines Antriebsvorganges die Versorgungsspannung erhöhen, um Anlaufwiderstände der Verdrängungseinrichtung zu überwinden. Danach kann sie die Versorgungsspannung auf einen Nominalwert absenken, der für einen weiteren Antrieb der in Bewegung versetzten Verdrängungseinrichtung ausreicht. Falls die Dosiervorrichtung mit verschiedenen Verdrängungseinrichtungen bestückbar ist, die unterschiedliche Lasten für die Antriebseinrichtungen darstellen, beispielsweise Spritzen verschiedener Größe, kann die Versorgungsspannung auf die jeweilige Verdrängungseinrichtung abgestimmt werden. Die Steuer- und/oder Regeleinrichtung steuert den Betrieb der Dosiervorrichtung, beispielsweise gemäß Steuerbefehlen, die über eine Tastatur eingegeben werden können, so daß sie den jeweiligen Betriebszustand der Dosiervorrichtung kennt. Nach vorbestimmten Kriterien kann die Steuer- und/oder Regeleinrichtung zu jedem Betriebszustand eine geeignete Versorgungsspannung herausfinden und über den Wandler zur Verfügung stellen. Zudem kann eine Information über die jeweils vorhandene Verdrängungseinrichtung, z. B. eine Codierung einer Spritze, automatisch von der Dosiervorrichtung gelesen oder gesondert eingegeben werden. Des weiteren kann die Steuer- und/oder Regeleinrichtung die jeweilige Last, die durch äußere Einflüsse unvorhersehbar verändert werden kann, ermitteln und aufgrund des Ermittlungsergebnisses die Versorgungsspannung regeln. So kann die Abstimmung der Versorgungsspannung auf die jeweilige Last erreicht werden.

Die Erfindung ist nicht auf den Einsatz eines Aufwärtswandlers beschränkt. Einbezogen ist auch der Fall, bei dem die vom elektrischen Antrieb benötigte Versorgungsspannung unter der Speisespannung der Spannungsversorgung liegt. So stehen zum Beispiel Lithium-Ionen-(Li-Ion-)Akkus zur Verfügung, die eine verhältnismäßig hohe Spannung (ca. 3V pro Zelle) liefern, so daß durch Serienschaltung nur weniger Zellen eine verhältnismäßig hohe Speisespannung zur Verfügung gestellt werden kann. Im Stand der Technik wird - insbesondere bei Einsatz von Schrittmotoren - bei geringer Last der Antriebseinrichtung die hohe Speisespannung teilweise in Verlustwärme umgesetzt. Das ist aus verschiedenen Gründen unerwünscht. Im Rahmen der Erfindung kann nun in solchen Fällen eine Abwärtswandlung der Speisespannung auf eine Versorgungsspannung mit dem bei der jeweiligen Last benötigten Niveau erfolgen. Auch ist von der Erfindung der Fall eingeschlossen, daß die Versorgungsspannung vom Wandler sowohl herauf- als auch heruntergesetzt wird, je nach Last der Antriebseinrichtung.

Die erfindungsgemäße Dosiervorrichtung hat den Vorteil, daß die elektrische Spannungsquelle und der Antrieb auf eine durchschnittliche Last abgestimmt werden können. Bei erhöhten Lasten stellt der Wandler eine erhöhte Versorgungsspannung zur Verfügung. Da diese nur kurzzeitig eintreten, ist keine Beschädigung des Antriebsmotors zu besorgen. Infolgedessen kommt die Dosiervorrichtung mit einer geringeren Anzahl Batterie- oder Akkuzellen bzw. einem kleiner dimensionierten Netzteil als herkömmliche Dosiervorrichtungen aus. Seitens der elektrischen Spannungsquelle ist eine Kostenersparnis erzielbar, die die zusätzlichen Kosten für den Wandler übersteigt. Außerdem wird hierdurch der Platzbedarf für die Spannungsquelle verringert und eine Gewichtsreduzierung der Dosiervorrichtung erreicht. Ein weiterer Vorteil besteht darin, daß der Wandler zugleich eine Regelung der Versorgungsspannung ermöglicht, so daß diese vom Endladungszustand einer Batterie oder eines Akkumulators weitgehend unabhängig ist.

Der elektrische Antrieb kann insbesondere ein elektrischer Antriebsmotor, ein elektrischer Linearantrieb oder einer der im Zusammenhang mit Mikrodosiervorrichtungen erwähnten elektrischen Antriebe sein. Ein elektrischer Antriebsmotor kann insbesondere ein Schrittmotor sein, bei dem eine Impulssteuerung genau definierte Dosiermengen oder Dosierschritte begünstigt. Zusätzlich oder statt dessen können genau definierte Dosiermengen insbesondere durch Endanschläge, Winkelcodierer oder Codierstreifen sichergestellt werden.

Ferner kann die Antriebseinrichtung ein Getriebe zum Umwandeln einer Drehbewegung einer Welle eines Antriebsmotors in eine lineare Antriebsbewegung für die Verdrängungseinrichtung haben. Dies kann insbesondere der Fall sein, falls die Verdrängungseinrichtung eine Kolben-Zylinderanordnung aufweist. Dabei kann es sich um die Spritze einer Direktverdränger- oder um die Verdrängungseinheit einer Luftpolster-Dosiervorrichtung handeln.

Die elektrische Spannungsquelle kann mindestens eine Batterie, mindestens einen Akku und/oder ein Netzteil aufweisen. Insbesondere können NiMH-Akkus vorhanden sein. Vorzugsweise wird durch zwei solcher Akkus eine Speisespannung von 2,4 Volt zur Verfügung gestellt.

Der Wandler kann die Versorgungsspannung insbesondere etwa auf dem Niveau der Speisespannung und darüber liefern. So kann die Versorgungsspannung in Höhe einer Speisespannung von z. B. 2,4 Volt dazu benutzt werden, ein Haltemoment auf einen Schrittmotor auszuüben, der auf eine Nominalspannung von z. B. 6 Volt ausgelegt ist. Mangels eines solchen Haltemomentes besteht bei einem Schrittmotor beim Abbremsen eine Neigung zum Schwingen, so daß er eventuell noch einen oder mehrere ungewünschte Schritte zurücklegt.

Vorzugsweise kann der Wandler die Versorgungsspannung auf verschiedenen diskreten oder kontinuierlichen Niveaus liefern. Davon kann eines der Erzeugung eines Haltemomentes dienen. Ein weiteres Niveau kann die Nominalspannung sein, die der Antriebsmotor bei durchschnittlicher Last benötigt. Darüber hinaus kann es ein erhöhtes Spannungsniveau für erhöhte Lasten geben. Dementsprechend kann die Steuer- und/oder Regeleinrichtung die Versorgungsspannung beim Stoppen des Antriebsmotors auf dem niedrigen Niveau, bei durchschnittlicher Belastung auf dem mittleren Niveau und bei erhöhter Belastung auf dem erhöhten Niveau liefern. Beispielsweise kann die Versorgungsspannung die diskreten Werte 2,4 Volt, 6 Volt und 8 Volt annehmen.

Vorzugsweise weist der Wandler einen Hochsetzsteller auf. Hochsetzsteller sind in der Versorgungstechnik bekannte Schaltungen, mit denen eine Gleichspannung auf ein höheres Niveau gebracht werden kann. Hochsetzsteller können eine Ausgangsspannung über die Eingangsspannung stellen, wobei sie in der Regel die in einer Induktivität gespeicherte Energie ausnutzen.

Vorzugsweise ist die elektronische Dosiervorrichtung als Handvorrichtung ausgeführt und dementsprechend mit mindestens einer Batterie oder mindestens einem Akkumulator ausgestattet.

Die Erfindung wird nachfolgend anhand der anliegenden Zeichnungen von Ausführungsbeispielen näher erläutert. In den Zeichnungen zeigen:
- Fig. 1: ein Gesamtblockschaltbild der elektronischen Pipettiervorrichtung;
- Fig. 2: einen Schaltplan des Hochsetzstellers derselben Pipettiervorrichtung;
- Fig. 3: ein Blockschaltbild der Spannungsversorgung des Antriebsmotors einer elektronischen Pipettiervorrichtung.

Gemäß Fig. 1 besteht die elektronische Pipettiervorrichtung im wesentlichen aus sechs Funtionsbereichen, nämlich einer Antriebseinrichtung 1, einer Verdrängungseinrichtung 2, einer elektronischen Steuer- und/oder Regeleinrichtung 3, einer elektrischen Spannungsquelle 4, einer Bedieneinrichtung 5 und einer Anzeigeeinrichtung 6. Sämtliche Funktionsbereiche 1 bis 6 sind in oder an einem - nicht dargestellten - Pipettengehäuse einer Handpipette ausgebildet.

Die Antriebseinrichtung 1 weist einen elektrischen Antriebsmotor auf, der als Schrittmotor 7 ausgeführt ist. Mittels des Schrittmotors 7 ist eine Achse 8 linear vor und zurück verschiebbar. Außerdem gehört zur Antriebseinrichtung eine Motorenstufe in Form zweier H-Brücken 9, die der Ansteuerung des Schrittmotors 7 dient. Diese umfaßt in einer dem Fachmann bekannten Weise acht in H-Anordnung geschaltete Leistungstransistoren, mit denen der Schrittmotor 7 über Versorgungsleitungen 10 in Vorwärts- und Rückwärtsrichtung betrieben werden kann.

Die Verdrängungseinrichtung 2 weist einen Kolben 11 auf, der an der Achse 8 fixiert ist. Der Kolben 11 ist in einem Zylinder 12 verschieblich. Dieser ist über einen Kanal 13 mit einer Pipettenspitze 14 verbunden, die von der Vorrichtung trennbar ist.

Zur elektronischen Steuer- und/oder Regeleinrichtung 3 gehört ein Mikrocontroller 15, der insbesondere einen Timer, einen Arbeitsspeicher und einen nichtflüchtigen Speicher integriert hat. Der Mikrocontroller steuert die H-Brücken über Steuerleitungen 16.

Dazu gehört ferner ein Aufwärtswandler 17 zum Erzeugen der Versorgungsspannung des Schrittmotors 7, der über Versorgungsleitungen 18 die H-Brücken speist. Steuerleitungen 19 verbinden den Mikrocontroller 15 mit dem Aufwärtswandler 17.

Weiterer Bestandteil der Steuer- und/oder Regeleinrichtung 3 ist ein weiterer Aufwärtswandler 20, der den Mikrocontroller 15 über weitere Versorgungsleitungen 21 versorgt.

Der Achse 8 des Schrittmotors 7 ist ein Endlagerschalter 22 zugeordnet, der über eine Kontrolleitung 23 vom Mikrocontroller 15 überwacht wird, um eine Nullpunkteinstellung zu ermöglichen.

Die elektrische Spannungsquelle 4 umfaßt zwei NiMH-Akkus 24, deren Speisespannung über Speiseleitungen 25 dem Aufwärtswandler 17 und dem weiteren Aufwärtswandler 20 zugeführt wird. Die Speisespannung der beiden Akkus 24 wird über Kontrolleitungen 26 dem Mikrocontroller 15 zugeführt. Zudem gehört zu der elektrischen Spannungsquelle 24 eine Ladestromsteuerung 27, die einerseits über Ladekontakte 28 mit einer externen Spannungsquelle verbindbar ist und andererseits über Ladeleitungen 29 mit den Akkus 24 verbunden ist. Die Ladestromsteuerung 27 ist außerdem über Kontrolleitungen 30 für die Ladespannung und über Ladestromsteuerleitungen 31 jeweils mit dem Mikrocontroller 15 verbunden.

Die Bedieneinrichtung 5 umfaßt eine Eingabetastatur 32, die über Leitungen 33 an den Mikrocontroller 15 angeschlossen ist. Ferner umfaßt sie Auslösetasten 34, die über Leitungen 35 mit dem Mikrocontroller 15 verbunden ist.

Die Anzeigeeinrichtung 6 ist ein LCD-Display, das über Leitungen 36 mit dem Mikrocontroller 15 verbunden ist, der eine Anzeigensteuerung enthält.

Grundsätzlich funktioniert die Pipettiervorrichtung folgendermaßen:

Die Steuersoftware ist im Mikrocontroller 15 gespeichert. Spezielle Pipettierparameter können vor einem Dosiervorgang mittels der Eingabetastatur 32 eingegeben werden. Mittels der Auslösetasten 34 sind einzelne Pipettiervorgänge auslösbar. Das Display 6 zeigt eingegebene Pipettierparameter, Steuerbefehle und Betriebszustände der Pipettiervorrichtung an.

Die gesamte Speisespannung der zwei Akkuzellen 24 beträgt 2,4 Volt. Diese wird vom weiteren Aufwärtswandler 20 auf 3,3 Volt Versorgungsspannung für den Mikrocontroller 15 geregelt.

Je nach Ansteuerung über die Steuerleitung 19 schaltet der Aufwärtswandler 17 die Speisespannung der Akkus 24 als Versorgungsspannung auf die Versorgungsleitungen 18 durch oder erhöht diese auf 6 oder 8 Volt. Da der Mikrocontroller den Betrieb des Schrittmotors 7 über die Steuerleitungen 16 steuert, kennt er dessen jeweiligen Spannungsbedarf und steuert den Aufwärtswandler 17 entsprechend.

Die Speisespannung wird vom Mikrocontroller 15 über die Kontrolleitungen 26 kontrolliert. Fällt sie unter einen zulässigen Wert, wird vom Display 6 eine entsprechende Information ausgegeben. Durch Anschluß der Ladekontakte 28 an ein externes Netzteil kann im Bedarfsfalle eine Aufladung der Akkus 24 erfolgen. Über die Ladestromsteuerleitungen 31 wird der Ladestrom entsprechend dem über die Kontrolleitungen 30 ermittelten Ladezustand der Akkus 24 gesteuert.

Die Ausführung der Funktionsbereiche 1 bis 6 und der zugehörigen Funktionsblöcke ist dem Fachmann geläufig. Ein Ausführungsbeispiel des Aufwärtswandlers 17 soll jedoch anhand der Fig. 2 erläutert werden. Der Aufwärtswandler 17 umfaßt ein IC 37 der Art, das in Fachkreisen als "Hochsetzsteller" bekannt ist. Im Beispiel handelt es sich um das IC MAX 608 der Firma Maxim. Das IC 37 ist in der üblichen Weise mit Transistor 38, Widerstand 40, Kondensatoren 45 bis 50, Diode 51 und Induktivität 52 beschaltet. Das IC 37 regelt über die Spannungsrückführung bestehend aus Transistor 39 und Widerständen 41 bis 43 die Einschaltdauer des Transistors 38, wodurch die Induktivität 52 mit Energie geladen wird. Diese Energie wird als zusätzliche Reihenspannungsquelle während der Sperrphase des Transistors 38 an die Ausgangskondensatoren 48 und 49 abgegeben. Dabei ist die Spannungsrückführung mittels des Kontaktes 57 schaltbar. Wird der Kontakt 57 auf "low" gelegt, beträgt die Versorgungsspannung 6V, ist er auf "high" gelegt, beträgt sie 8V.

Schließlich kann mittels des Kontaktes 58 Versorgungsspannung etwa auf den Wert der Speisespannung eingestellt werden. Hierzu ist der Kontakt 58 von "low" auf "high" umzuschalten.

Dementsprechend liegen die Speiseleitungen 25 an den Kontakten 53, 54 und die Versorgungsleitungen 18 an den Kontakten 55, 56 an und sind die Steuerleitungen 19 an die Kontakte 57, 58 angeschlossen.

Der Antriebsmotor 7 kann also mittels der elektronischen Steuereinrichtung 3 an drei unterschiedlichen Spannungen betrieben werden:
a) Der Mikrocontroller 15 legt den Kontakt 58 auf "high" und der Hochsetzsteller 37 ist nicht aktiv, so daß die Versorgungsspannung der Speisespannung minus der Verlustspannung der Diode 51 entspricht.
b) Der Mikrocontroller 15 legt den Kontakt 57 des Hochsetzstellers auf "low", so daß der Transistor 39 angesteuert und das IC 37 aktiviert wird und der Aufwärtswandler 17 eine Versorgungsspannung von 6 Volt liefert.
c) Der Mikrocontroller 15 legt den Kontakt 57 auf "high", so daß der Transistor 39 gesperrt und das IC 37 aktiviert wird und der Aufwärtswandler 17 eine Versorgungsspannung von 8 Volt zur Verfügung stellt.

Dabei gilt für den Aufwärtswandler ${U}_{A} \approx {U}_{E} \times \left(1+t⁢1/t⁢2\right)$
wobei U_{A} die Versorgungsspannung und U_{E} die Speisespannung ist. t1 ist die Zeit, während der der Transistor 38 leitend ist und t2 ist die Zeit, während der der Transistor 38 gesperrt ist. Leitet der Transistor 38 ebenso lange wie er sperrt, so stellt sich Uₐ ≈ 2 x Uₑ ein. Sperrt der Transistor dagegen die ganze Zeit, so stellt sich Uₐ ≈ Uₑ ein.

Der Bereich, in dem die Spannungen hochgesetzt werden können, wird durch den resultierenden Strom und die eingesetzten Bauelemente begrenzt. Die Leistungsbilanz bleibt annähernd konstant: ${P}_{E} = {P}_{A}$
d.h. ${U}_{E} \times {I}_{E} = {U}_{a} \times {I}_{a}$
wobei P_{E} die eingespeiste Leistung und P_{A} die abgegebene Leistung und I_{E} der eingespeiste Strom und I_{A} der Versorgungsstrom ist. Somit erhöht sich der eingespeiste Strom bei der Spannungshochsetzung nicht unbeträchtlich.

Die Erhöhung des Drehmoments des Antriebsmotors 7 resultiert aus dem festen Motorinnenwiderstand und der angehobenen treibenden Spannung U_{A}. Die elektrische Leistung, die im Motor umgesetzt wird, ist auch ein Maß des verfügbaren Motordrehmomentes.

Von einem Motor mit 2 x 30 Ohm Wicklungswiderstand wird bei einer Versorgungsspannung von 3 Volt eine maximale Leistung von $P = {U}^{2} / \left(1/2\times R\right) = 0 , 6 Watt$
umgesetzt. Wird dagegen die Spannung auf 8 Volt hochgesetzt, so wird die Leistung auf 4,3 Watt erhöht. Die um etwa den Faktor 7 höhere Leistung kann vom Motor natürlich nur für sehr kurze Zeiten umgesetzt werden, da sonst eine Überhitzung des Motors stattfinden würde. Für die Überwindung der üblicherweise beim Betrieb elektronischer Pipettiervorrichtungen nur kurzfristig erhöhten Lasten ist dies jedoch ohne weiteres möglich.

Die Fig. 3 verdeutlicht das Funktionsprinzip der Erfindung. Eine elektrische Spannungsquelle 24 in Form einer Batterie, eines Akkus bzw. eines Netzteils liefert eine niedrige Speisespannung an einen Aufwärtswandler 17. Dieser wird mittels Steuerleitungen 19 über den Spannungsfaktor Nᵤ digital oder analog gesteuert und liefert dementsprechend eine Versorgungsspannung gemäß dem Produkt des Spannungsfaktors Nᵤ und der Speisespannung. Diese Versorgungsspannung treibt über die Motorendstufe 9 den Antriebsmotor 7 an. Grundsätzlich ist auch eine stufenlose Variation des Spannungsfaktors Nᵤ möglich, um eine feine Anpassung an den Leistungsbedarf zu erzielen.

## Patentansprüche

1. Elektronische Dosiervorrichtung mit
- einer einen elektrischen Antrieb (7) aufweisenden Antriebseinrichtung (1),
- mindestens einer von der Antriebseinrichtung (1) antreibbaren Verdrängungseinrichtung (2) zum Pipettieren von Flüssigkeit und
- einer elektronischen Steuer- und/oder Regeleinrichtung (3) für den Antriebsmotor (7) mit einem Wandler (17), die eine von einer elektrischen Spannungsquelle (24) gelieferte Speisespannung in eine in der Höhe auf die jeweilige der Antriebseinrichtung (1) abgestimmte Versorgungsspannung für den Antriebsmotor (7) umwandelt, wobei der Wandler (17) die Versorgungsspannung etwa auf dem Niveau der Speisespannung und darüber liefert.

2. Elektronische Pipettiervorrichtung nach Anspruch 1, bei der der elektrische Antriebsmotor ein Schrittmotor (7) ist.

3. Elektronische Pipettiervorrichtung nach Anspruch 1 oder 2, bei der die Antriebseinrichtung (1) ein Getriebe zum Umwandeln einer Drehbewegung an einer Welle des Antriebsmotors (7) in eine lineare Antriebsbewegung für die Verdrängereinrichtung (2) hat.

4. Elektronische Pipettiervorrichtung nach einem der Ansprüche 1 bis 3, bei der die Verdrängereinrichtung (2) eine Kolben-Zylinderanordnung (11, 12) hat, die als Spritze zum Aufnehmen der zu pipettierenden Flüssigkeit ausgebildet ist oder über einen Kanal (13) mit einer Pipettenspitze (14) zum Aufnehmen der zu pipettierenden Flüssigkeit verbunden ist.

5. Elektronische Pipettiervorrichtung nach einem der Ansprüche 1 bis 4, bei der die elektrische Spannungsquelle mindestens eine Batterie, mindestens einen Akku (24) und/oder ein Netzteil aufweist.

6. Elektronische Pipettiervorrichtung nach Anspruch 5, bei der die elektrische Spannungsversorgung (2) z. B. NiMH-Akkus (24), NiCd-Akkus oder Li-Jon-Akkus aufweist.

7. Elektronische Pipettiervorrichtung nach einem der Ansprüche 1 bis 6, bei der der Wandler (17) auch eine in der Höhe auf die jeweilige Last der Antriebseinrichtung (1) abgestimmte Versorgungsspannung unterhalb des Niveaus der Speisespannung liefert.

8. Elektronische Pipettiervorrichtung nach einem der Ansprüche 1 bis 7, bei der der Wandler (17) die Versorgungsspannung auf verschiedenen diskreten oder variablen Niveaus liefert.

9. Elektronische Pipettiervorrichtung nach Anspruch 8, bei der der Wandler (17) die Versorgungsspannung auf drei verschiedenen Niveaus liefert.

10. Elektronische Pipettiervorrichtung nach Anspruch 8 oder 9, bei der der Wandler (17) die Versorgungsspannung zumindest auf den Niveaus 2,4 Volt, 6 Volt und 8 Volt liefert.

11. Elektronische Pipettiervorrichtung nach einem der Ansprüche 8 bis 10, bei der die Steuereinrichtung (1) die Versorgungsspannung beim Stoppen des Antriebsmotors (7) auf einem niedrigen Niveau, bei normaler Last der Antriebseinrichtung (1) auf einem mittleren Niveau und bei erhöhter Last der Antriebseinrichtung (1) auf hohem Niveau liefert.

12. Elektronische Pipettiervorrichtung nach einem der Ansprüche 1 bis 11, bei der der Wandler (17) einen Hochsetzsteller (37) aufweist.

13. Elektronische Pipettiervorrichtung nach Anspruch 12, bei der der Wandler (17) eine Induktivität (32) aufweist.

14. Elektronische Pipettiervorrichtung nach einem der Ansprüche 1 bis 13, bei der die Steuereinrichtung (3) den elektrischen Antriebsmotor (7) über H-Brücken (9) steuert.

15. Elektronische Pipettiervorrichtung nach einem der Ansprüche 1 bis 14, die eine Handpipettiervorrichtung ist.

## Claims

1. An electronic metering device with
- a drive means (1) comprising an electric drive (7),
- at least one displacement means (2) drivable by the drive means (1), for metering the fluid and
- an electronic control and/or regulating means (3) for the drive motor (7), with a transducer (17) which converts a feed voltage delivered by an electrical voltage source (24) into a supply voltage for the drive motor (7), the supply voltage being matched in size to the respective load of drive means (1), whereas the transducer (17) delivers the supply voltage roughly at the level of the feed voltage and thereover.

2. An electronic metering device according to claim 1, wherein the electrical drive motor is a stepper motor (7).

3. An electronic metering device according to claim 1 or 2, wherein the drive means (1) has a gear for converting a rotational movement on a shaft of the drive motor (7) into a linear drive movement for the displacement means (2).

4. An electronic metering device according to one of the claims 1 to 3, wherein the displacement means (2) has a piston-cylinder arrangement (11, 12) which is formed as a syringe for receiving the fluid to be pipetted or is connected via a channel (13) to the pipette tip (14) for receiving the fluid to be pipetted.

5. An electronic metering device according to one of the claims 1 to 4, in which the electrical voltage source comprises at least one battery, at least one accumulator (24) and/or a mains electricity part.

6. An electronic metering device according to claim 5, wherein the electrical voltage supply (2) e.g. comprises NiMH (24), NiCd accumulators or Li-Ion accumulators.

7. An electronic metering device according to one of the claims 1 to 6, wherein the transducer (17) also delivers a supply voltage matched in size to the respective load of the drive means (1), which is below the level of the feed voltage.

8. An electronic metering device according to one of claims 1 to 7, in which the transducer (17) delivers the supply voltage at various discrete or variable levels.

9. An electronic metering device according to claim 8, in which the transducer (17) delivers the supply voltage at three differing levels.

10. An electronic metering device according to claim 8 or 9, in which the transducer (17) delivers the supply voltage at least at the levels of 2.4 Volts, 6 Volts and 8 Volts.

11. An electronic metering device according to one of the claims 8 to 10, in which the control means (3) on stopping the drive motor (7) delivers the supply voltage at a low level, with a normal load of the drive means (1) delivers the supply voltage at a middle level and with an increased load of the drive means (1) delivers the supply voltage at a high level.

12. An electronic metering device according to one of the claims 1 to 11, in which the transducer (17) comprises a step-up converter (37).

13. An electronic metering device according to claim 12, in which the transducer (17) comprises an inductance (32).

14. An electronic metering device according to one of the claims 1 to 13, in which the control means (3) controls the electrical drive motor (7) via H-bridges (9).

15. An electronic metering device according to one of the claims 1 to 14 which is a hand pipetting device.

## Revendications

1. Appareil de dosage électronique comprenant
- un dispositif d'entraînement (1) présentant un entraînement électrique (7),
- au moins un dispositif de déplacement (2) pouvant être entraîné par le dispositif d'entraînement (1) pour le pipettage de liquide et
- un dispositif de commande et/ou de contrôle électronique (3) pour le moteur d'entraînement (7) avec un convertisseur (17), qui transforme une tension d'alimentation fournie par une source de tension électrique (24) en une tension de fonctionnement pour le moteur d'entraînement (7) accordée en hauteur à la charge respective du dispositif d'entraînement (1), le convertisseur (17) fournissant la tension de fonctionnement environ au même niveau que la tension d'alimentation et au-dessus.

2. Appareil de pipettage électronique selon la revendication 1, dans lequel le moteur d'entraînement électrique est un moteur pas à pas (7).

3. Appareil de pipettage électronique selon la revendication 1 ou 2, dans lequel le dispositif d'entraînement (1) présente un mécanisme de transmission pour transformer un mouvement rotatif d'un arbre du moteur d'entraînement (7) en un mouvement d'entraînement linéaire pour le dispositif de déplacement (2).

4. Appareil de pipettage électronique selon l'une des revendications 1 à 3, dans lequel le dispositif de déplacement (2) présente un ensemble piston-cylindre (11, 12) qui est constitué en tant que seringue pour la réception du liquide à pipetter ou qui est relié à une pointe de pipette (14) par un canal (13) pour la réception du liquide à pipetter.

5. Appareil de pipettage électronique selon l'une des revendications 1 à 4, dans lequel la source de tension électrique présente au moins une pile, au moins un accu (24) et/ou un bloc secteur.

6. Appareil de pipettage électronique selon la revendication 5, dans lequel l'alimentation en courant électrique (2) présente par exemple des accus NiMH (24), des accus NiCd ou des accus Li-ion.

7. Appareil de pipettage électronique selon l'une des revendications 1 à 6, dans lequel le convertisseur (17) fournit également une tension de fonctionnement accordée en hauteur à la charge respective du dispositif d'entraînement (1) en-dessous du niveau de la tension d'alimentation.

8. Appareil de pipettage électronique selon l'une des revendications 1 à 7, dans lequel le convertisseur (17) fournit la tension de fonctionnement à des niveaux discrets ou variables différents.

9. Appareil de pipettage électronique selon la revendication 8, dans lequel le convertisseur (17) fournit la tension de fonctionnement à trois niveaux différents.

10. Appareil de pipettage électronique selon la revendication 8 ou 9, dans lequel le convertisseur (17) fournit la tension de fonctionnement au moins aux niveaux de 2,4 volts, 6 volts et 8 volts.

11. Appareil de pipettage électronique selon l'une des revendications 8 à 10, dans lequel le dispositif de commande (1) fournit la tension de fonctionnement lors de l'arrêt du moteur d'entraînement (7) à un niveau bas, lors d'une charge normale du dispositif d'entraînement (1) à un niveau moyen et lors d'une charge élevée du dispositif d'entraînement (1) à un niveau élevé.

12. Appareil de pipettage électronique selon l'une des revendications 1 à 11, dans lequel le convertisseur (17) présente un convertisseur-élévateur (37).

13. Appareil de pipettage électronique selon la revendication 12, dans lequel le convertisseur (17) présente une inductance (32).

14. Appareil de pipettage électronique selon l'une des revendications 1 à 13, dans lequel le dispositif de commande (3) commande le moteur d'entraînement électrique (7) par des montages en pont (9).

15. Appareil de pipettage électronique selon l'une des revendications 1 à 14, qui est un appareil de pipettage portatif.
